# FASCICULE DE BREVET EUROPEEN

(11) **EP 0 412 894 B1**
(45) Date de publication et mention de la délivrance du brevet: **15.12.1993**
(21) Numéro de dépôt: 90402247.2
(22) Date de dépôt: 06.08.1990
(51) Int. Cl.: A47B 47/02, A47B 57/40

(54) **Dispositif d'assemblage d'éléments structuraux pour la construction d'ensembles et ensembles ainsi obtenus**
Vorrichtung zum Zusammensetzen von Strukturelementen für die Konstruktion von Baueinheiten und derartig hergestellten Baueinheiten
Arrangement of structural elements for the construction of assemblies and assemblies thus obtained

(30) Priorité: 08.08.1989 FR 8910892
(43) Date de publication de la demande: 13.02.1991
(73) Titulaire: Soranor, S.A., 62110 HENIN BEAUMONT (FR)
(72) Inventeur: Soranor, S.A., 62110 HENIN BEAUMONT (FR)
(74) Mandataire: Ecrepont, Robert

(56) Documents cités:
- DE-A- 3 709 003
- FR-A- 1 388 765
- US-A- 3 042 473
- US-A- 4 048 768

## Description

L'invention se rapporte à un dispositif d'assemblage d'éléments structuraux notamment longilignes permettant la construction démontable d'ensembles tels des rayonnages.

Elle se rapporte également aux ensembles ainsi obtenus.

De tels ensembles comportent généralement :
- d'une part, des montants, chacun constitué de deux poteaux maintenus sensiblement parallèles entre eux par des éléments d'entretoisement et,
- d'autre part, des éléments d'interconnexion destinés à être disposés approximativement horizontalement entre deux montants de manière à maintenir rigidement ces derniers dans des plans globalement parallèles et verticaux et le cas échéant à servir de support pour des plateaux constituant ainsi des étagères.

De manière générale, les éléments structuraux précités c'est à dire les poteaux, les éléments d'entretoisement de ces poteaux et les éléments d'interconnexion des montants constitués par des poteaux entretoisés sont chacun globalement tubulaire et notamment de section polygonale quadrangulaire.

Classiquement, pour donner une certaine rigidité à l'ensemble, malgré son caractère démontable, les poteaux des montants sont réunis rigidement par des éléments d'entretoisement soudés ou boulonnés et seuls les éléments d'interconnexion des montants sont aisément démontables.

A cet effet, chaque extrémité d'un élément d'interconnexion coopère avec un poteau par un moyen d'assemblage du type à accrochage qui est interposé entre deux surfaces des éléments destinés à venir en vis à vis.

Classiquement, le moyen d'assemblage est du type nécessitant pour le montage, d'une part, l'approche des deux surfaces antagonistes sensiblement parallèlement à elles-mêmes et, d'autre part, aprés leur contact, un déplacement de verrouillage d'au moins l'une des surfaces dans une direction globalement parallèle au plan qu'elles définissent.

Evidemment, le démontage est obtenu en commandant les déplacements précités dans l'ordre inverse.

De manière générale, pour constituer le moyen d'assemblage précité :
- d'une part, au moins l'une des surfaces antagonistes des éléments à assembler est formée par la face dite avant d'une des faces opposées d'une paroi qui comporte au moins une découpe globalement oblongue et,
- d'autre part, l'autre surface antagoniste porte quant à elle au moins un organe chacun à même d'être engagé dans une découpe par le déplacement d'approche défini, lequel organe comporte au moins une butée qui, par un déplacement de verrouillage également défini et quant à lui limité par l'étendue longitudinale de la découpe, est destinée à venir en appui contre la face de la paroi opposée à celle recevant la surface portant le dit organe.

Pour limiter le risque de démontage, on oriente les découpes et les organes d'ancrage de manière telle que le déplacement de verrouillage s'effectue de haut en bas lorsque les poteaux sont érigés verticalement.

Cette solution donne de bons résultats mais telle qu'elle est mise en oeuvre, elle exclut le levage de l'ensemble structural par les éléments d'interconnexion des montants.

On reproche en outre aux ensembles ainsi conçus de n'être en fait que partiellement démontables.

Afin d'y remédier, on connaît (FR-A-1.388.765) des dispositifs d'assemblage d'éléments structuraux notamment rectilignes tels :
- des poteaux destinés à être érigés sensiblement verticalement,
- des éléments d'entretoisement de ces poteaux pour constituer des montants notamment par groupe de deux,
- des éléments d'interconnexion de ces montants, les dits éléments d'entretoisement et/ou d'interconnexion précités étant au niveau d'au moins certaines de leurs extrémités :
   . d'une part, dotés de portées dites latérales et extrêmes en vue de l'appui sur deux chants perpendiculaires d'un poteau, la portée latérale constituant précisément l'une des surfaces antagonistes portant un organe d'ancrage et,
   . d'autre part, équipés d'au moins un moyen de blocage amovible, tel une butée, s'opposant à tout mouvement d'écartement des surfaces antagonistes.

Dans ces dispositifs, le moyen de blocage amovible consiste en un verrou qui doit être effectivement manoeuvré pour être actif.

Un résultat que l'invention vise à obtenir est un dispositif d'assemblage dont le verrouillage du moyen de blocage amovible est systématique et résulte du seul fait du montage des éléments et non de l'action d'un opérateur, ce qui obvie aux oublis.

Le but visé par l'invention est d'obtenir un dispositif d'assemblage qui, tout en permettant la construction d'ensembles du type précité qui soient complétement démontables, remèdie aux inconvénients des dispositifs d'assemblage classiques c'est à dire entrave le risque de démontage accidentel.

A cet effet, l'invention a pour objet un tel dispositif d'assemblage notamment caractérisé :
- en ce que les dits éléments d'entretoisement et/ou d'interconnexion précités sont au niveau d'au moins certaines de leurs extrémités :
   . d'une part, dotés de portées dites latérales et extrêmes en vue de l'appui sur deux chants perpendiculaires d'un poteau, la portée latérale constituant précisément l'une des surfaces antagonistes portant un organe d'ancrage et,
   . d'autre part, équipés d'au moins un moyen de blocage amovible, tel une butée, s'opposant à tout mouvement d'écartement des surfaces antagonistes, et
- en ce que, pour constituer les moyens de blocage amovible :
   . certaines des extrémités précitées présentent au moins deux autres portées dont l'une dite contre-latérale qui se trouve opposée à la portée latérale précitée et l'autre dite radiale qui se situe dans un plan globalement perpendiculaire à l'axe longitudinal de l'élément considéré, cette portée comportant par ailleurs au moins l'un des organes d'ancrage précités porté par certaines des surfaces antagonistes,
   . les extrémités des éléments qui sont dépourvus de portées d'appui dites extrême et latérale contre des chants d'un poteau comportent quant à elles au moins une face extrême d'appui contre une portée contre-latérale d'un élément et au moins une autre face latérale d'appui contre une portée radiale du même élément,
   . ceux des éléments d'entretoisement et/ou d'interconnexion qui sont dotés de faces d'appui dites extrême et latérale respectivement contre des portées contre-latérales et radiales d'éléments sont également dotés d'au moins une portée dite de verrouillage orientée d'une part pour recevoir chacune l'appui d'une surface de l'extrémité d'au moins une pièce interposée notamment élastiquement entre deux éléments d'entretoisement et/ou d'interconnexion parallèles et situés dans un plan sensiblement perpendiculaire aux poteaux et, d'autre part, pour que l'action de cette pièce tende à plaquer chaque face dite latérale de chaque élément concerné contre la portée radiale en vis à vis de laquelle elle se situe.

Elle a également pour objet l'ensemble structural pourvu de ces dispositifs.

L'invention sera bien comprise à l'aide de la description ci-aprés faite à titre d'exemple non limitatif en regard des dessins ci-annexés qui représentent schématiquement :
- figure 1 : une vue en perspective d'un ensemble d'éléments assemblés selon l'invention,
- figure 2 : vus de dessus, des éléments en voie d'être assemblés,
- figure 3 : vu de dessus, un détail des éléments selon la figure 2 aprés assemblage,
- figures 4 et 5 : des vues en coupe selon le plan IV-IV indiqué en figure 3.

En se reportant au dessin, on voit un ensemble 1 tel un rayonnage et/ou un échafaudage c'est à dire une construction essentiellement constituée d'éléments structuraux 2, 3, 4 notamment longilignes dont :
- des poteaux 2 destinés à être érigés sensiblement verticalement,
- des éléments d'entretoisement 3 de ces poteaux pour constituer des montants 5 notamment par groupe de deux,
- des éléments d'interconnexion 4 de ces montants 5 entre eux.

Tel que cela apparaît, les éléments structuraux sont tubulaires et ont notamment une paroi 2a, 3a, 4a de section transversale polygonale par exemple quadrangulaire.

Sur le dessin, les éléments d'entretoisement 3 et d'interconnexion 4 ont été représentés comme situés dans des plans orthogonaux aux poteaux 2 mais cela n'est pas limitatif pour l'invention.

Comme cela apparaît sur le dessin, les éléments structuraux 2, 3, 4 c'est à dire les éléments 3, 4 d'entretoisement et d'interconnexion et les poteaux 2 sont assemblés entre eux par des moyens d'assemblage 6 du type à accrochage, in-terposés entre des surfaces 7 à 10 des éléments qui sont destinés à venir en appui et/ou en contact.

Comme cela a été évoqué, par moyen d'assemblage à accrochage, on comprendra un moyen nécessitant pour le montage d'une part, l'approche de deux surfaces 7, 8 et 9, 10 antagonistes sensiblement parallèlement à elles-mêmes et, d'autre part, aprés leur contact un déplacement de verrouillage d'au moins l'une des surfaces dans une direction globalement parallèle au plan d'appui qu'elles définissent.

De manière connue, pour constituer chaque moyen d'assemblage :
- d'une part, au moins l'une 7, 10 des surfaces 7 à 10 antagonistes des éléments 2, 3, 4 à assembler est formée par l'une 7, 10 des faces opposées 7, 11 et 10, 12 d'une paroi 2a, 3a qui comporte au moins une découpe 13 globalement oblongue et,
- d'autre part, l'autre surface antagoniste 8, 9 porte au moins un organe 14 chacun à même d'être engagé dans une découpe 13 par un déplacement des dites surfaces antagonistes 7, 10 et 8, 9 sensiblement parallèlement l'une 7, 10 vers l'autre 8, 9, lequel organe 14 comporte quant à lui deux butées 15, 16 dont une première 15 dite accrochage et destinée à venir globalement en appui sur la face 11, 12 dite antérieure de la paroi opposée à celle 7, 10 recevant la surface 8, 9 qui porte cet organe 14 et une seconde dite d'arrêt 16 destinée à venir en appui sur le bord 17 de la découpe 13 pour en limitant un déplacement de glissement d'une surface antagoniste sur l'autre, engager la première butée 15 en vis à vis de la face 11, 12 concernée.

Il faut également noter que chaque organe d'ancrage 14 comporte deux flancs opposés destinés à coopérer chacun, au moins localement, avec l'un des bords en vis à vis qui délimitent latéralement chaque découpe 13.

Cette particularité permet d'entraver le déplacement transversalement aux organes d'ancrage.

Tel que cela apparaît, de préférence, l'une 7, 10 des deux surfaces antagonistes 7, 10 et 8, 9 comporte au moins deux découpes 13 sensiblement alignées et l'autre surface 8, 9 deux organes d'ancrage 14 disposés pour coopérer simultanément avec les dites découpes.

De préférence, chaque poteau 2 comporte une pluralité de découpes 13 sensiblement alignées et régulièrement espacées notamment selon un pas P, lesquelles constituent au moins une rangée parallèle à l'axe longitudinal du poteau et de préférence deux rangées.

De manière également préférentielle, les éléments d'entretoisement 3 et/ou d'interconnexion 4 précités sont, au niveau d'au moins certaines 4b de leurs extrémités 3b, 4b dotées de portées dites latérales 8 et extrêmes 20 en vue de l'appui sur deux chants 7, 21 perpendiculaires d'un poteau 2, la portée latérale 8 constituant précisément l'une des surfaces antagonistes 8, 9 portant un organe d'ancrage 14.

On remarque que, classiquement mais non limitativement pour l'invention, chaque organe d'ancrage 14 est constitué par une patte formée par découpe et pliage d'une fraction de la paroi 14a qui porte cet organe 14.

Tel que cela apparaît aux dessins, au moins certains des dits éléments structuraux comportent au moins un moyen de blocage 22, 24, 25, 26c amovible s'opposant à tout mouvement d'écartement des surfaces antagonistes 7, 10 et 8, 9.

Pour constituer le moyen 22, 24, 25, 26c de blocage :
- certaines 4b des extrémités 3b, 4b d'éléments d'entretoisement 3 et/ou d'interconnexion 4, d'une part, sont dotées de portées dites latérales 8 et extrêmes 20 en vue de l'appui sur deux chants 7, 21 perpendiculaires d'un poteau 2, la portée latérale 8 constituant précisément l'une des surfaces antagonistes 8, 9 portant un organe d'ancrage 14 et, d'autre part, présentent au moins deux autres portées 9, 22 dont l'une 22 dite contre-latérale qui se trouve opposée 2 la portée latérale 8 précitée et l'autre dite radiale 9 qui se situe dans un plan P1 globalement perpendiculaire à l'axe longitudinal 23 de l'élément considéré, cette portée 9 comportant par ailleurs au moins l'un des organes d'ancrage 14 précités porté par certaines des surfaces antagonistes,
- les extrémités 3b, 4b des éléments 3, 4 qui sont dépourvues de portées d'appui dites extrême 20 et latérale 8 contre des chants 7, 21 d'un poteau 2 comportent quant à elles au moins une face extrême 24 d'appui contre une portée contre-latérale 22 d'un élément et au moins une autre face latérale 10 d'appui contre une portée radiale 9 au même élément,
- ceux 3 des éléments 3, 4 d'entretoisement et/ou d'interconnexion qui sont dotés de faces d'appui dites extrême 24 et latérale 10 respectivement contre des portées contre-latérales 22 et radiales 9 d'éléments 4 sont également dotés d'au moins une portée 25 dite de verrouillage orientée d'une part pour recevoir chacune l'appui d'une surface 26c de l'extrémité 26b d'au moins une pièce 26 interposée notamment élastiquement entre deux éléments d'entretoisement et/ou d'interconnexion parallèles et situés dans un plan sensiblement perpendiculaire aux poteaux et, d'autre part, pour que l'action de cette pièce tende à plaquer chaque face dite latérale 10 de chaque élément concerné contre la portée radiale 9 en vis à vis de laquelle elle se situe.

Dans le dispositif d'assemblage selon l'invention, on exploite essentiellement les actions de frottement existant entre les surfaces antagonistes 7 à 10 et les actions des moyens de blocage 22, 24, 25, 26c pour obvier au glissement des surfaces entre elles lors du levage de l'ensemble structural réalisé.

On comprend donc que le moyen 22, 24, 25, 26c de blocage met en oeuvre essentiellement des surfaces coopérantes 22, 24, 25, 26c des éléments d'entretoisement 3, d'interconnexion 4 et une pièce 26.

Selon l'invention, les extrémités opposées des éléments d'interconnexion 4 présentent chacune une portée radiale 9 et une portée contre-latérale 22 tandis que les extrémités opposées des éléments d'entretoisement 3 présentent chacune une face dite latérale 10 et une face dite extrême chacune respectivement d'appui contre une portée radiale 9 et contre-latérale 22 d'un élément d'interconnexion 4.

Suivant l'invention, d'une part, les portées radiale 9, contre-latérale 22, latérale 8 et extreme 20 sont constituées par au moins certaines des faces sensiblement planes d'une pièce 27 d'une certaine longueur L1 et qui présente trois ailes 28, 29, 30 dont une aile médiane 28 qui porte latéralement et sensiblement perpendiculairement au plan qu'elle forme deux ailes latérales approximativement parallèles mais orientées dans des directions opposées et, d'autre part, cette pièce 27 est associée à l'extrémité 3b, 4b de chaque élément d'entretoisement et/ou d'interconnexion 3, 4 par l'une des faces opposées d'une aile latérale 29, 30.

L'homme de l'art est à même de déterminer la longueur L1 de chaque pièce 27 présentant les portées radiale, contre-latérale, latérale et extrême de manière à assurer une assise convenable entre les éléments.

La pièce précitée est par exemple soudée à l'extrémité des éléments concernés.

De manière caractéristique pour l'invention, d'une part, chaque portée 25 dite de verrouillage est constituée par celle des faces internes d'un élément qui est opposé à au moins une surface antagoniste de l'élément dont elle doit assurer le maintien en appui contre une autre surface antagoniste et, d'autre part, la paroi de l'élément comporte au moins une découpe permettant non seulement un engagement de l'extrémité de la pièce de verrouillage de manière telle que la surface extrême 26c de cet élément glisse contre la portée de verrouillage mais également assure le maintien élastique de l'extrémité 26b de la dite pièce 26 en cette position.

Chaque pièce de verrouillage est destinée à s'étendre entre deux portées de verrouillage opposées c'est à dire deux portées situées sur des éléments d'entretoisement ou d'interconnexion opposés et, bien que cela n'apparaisse pas au dessin, est de longueur L2 sensiblement supérieure à la distance D qui sépare les deux portées de verrouillage précitées.

Lorsque l'élément qui présente la portée de verrouillage est sensiblement tubulaire, par exemple, de section transversale rectangulaire, la portée de verrouillage est dégagée par découpe dans deux faces sensiblement perpendiculaires de l'élément.

Egalement le dégagement est aménagé dans l'élément de manière telle que le montage de la pièce de verrouillage s'effectue de haut en bas c'est à dire dans la direction de verrouillage des éléments structuraux assemblés entre eux.

Le dispositif d'assemblage selon l'invention est bien entendu optimal lorsqu'au moins quatre poteaux sont assemblés avec au moins deux groupes d'éléments d'une part, chacun composé de deux éléments d'entretoisement et de deux éléments d'interconnexion et, d'autre part,qui sont disposés dans deux plans parallèles relativement éloignés.

Dans la configuration représentée sur le dessin, chaque pièce de verrouillage interposée entre des portées de verrouillage par exemple situées sur deux éléments d'entretoisement 3 opposés, plaque les dites faces latérales 10 extrêmes de chacun de ces éléments, chacune contre une portée radiale 9 d'un élément d'interconnexion.

De manière avantageuse, la dite pièce de verrouillage entrave donc le dégagement des organes de verrouillage que présentent les faces latérales et portées radiales en appui.

De même, dans cette configuration, les faces extrémes 24 de chaque élément d'entretoisement 3 s'appuient chacune sur une portée contre-latérale 22 d'un élément d'interconnexion et par cela entrave également le dégagement des organes d'ancrage qui lient une portée latérale d'un élément d'interconnexion au chant d'un poteau 2.

L'homme de l'art est à même de déterminer les jeux d'assemblage des éléments structuraux entre eux par la mise en oeuvre des moyens indiqués.

De préférence, la paroi des poteaux présente sensiblement au niveau des découpes 13 des ondulations élastiquement déformables selon une direction globalement perpendiculaire au chant qui les porte et ces ondulations sont d'amplitude telle qu'elle annule les jeux d'assemblage.

Dans une forme de réalisation, au moins certains des moyens d'assemblage que présentent les éléments structuraux 2, 3, 4 comportent au moins une butée supplémentaire 18 portée pour, sensiblement à l'issue de l'engagement de la butée 15 d'accrochage que présente l'organe d'ancrage 14 contre la face antérieure 11, 12 de la paroi 2a, 3a qu'il traverse, s'engager au moins par rapprochement des surfaces antagonistes 7, 10, et 8, 9 contre au moins une butée complémentaire 19 s'opposant à un mouvement inverse de dégagement de la butée d'accrochage 15 précitée de l'organe d'ancrage 14.

Par exemple, chaque butée 15 d'accrochage est disposée et conformée pour en coopérant avec la face antérieure de la paroi que traverse l'organe d'ancrage, entraver tout écartement des surfaces antagonistes à son niveau en autorisant néanmoins dans un plan sensiblement perpendiculaire aux dites surfaces et globalement parallèle à l'axe longitudinal de la découpe 13 au moins un léger mouvement angulaire autour d'un axe passant par le point de contact de cette butée avec la face antérieure précitée, ce mouvement étant d'amplitude au moins suffisante pour dégager la butée supplémentaire 18 de la butée complémentaire 19 par inclinaison d'au moins l'une des surfaces antagonistes par rapport à l'autre et,

Dans un autre mode de réalisation, d'une part, la butée supplémentaire 18 est constituée par un bossage qui fait saillie sur celles 8, 9 des surfaces antagonistes 7, 10 et 8, 9 qui portent un organe d'ancrage 14 et d'autre part, la butée complémentaire 19 est constituée par le bord 19 de la découpe qui est opposé à celui 17 de la dite découpe qui coopère avec l'organe d'ancrage 14.

Par exemple et donc non limitativement pour l'invention, le bossage 18 est obtenu par emboutissage local de la paroi 14a qui porte chaque surface antagoniste 8, 9 concernée.

## Revendications

1. Dispositif d'assemblage d'éléments structuraux (2, 3, 4) notamment longilignes en au moins un ensemble du type rayonnage et/ou échafaudage,
lesquels éléments (2, 3, 4) comprennent :
- des poteaux (2) destinés à être érigés sensiblement verticalement,
- des éléments d'entretoisement (3) de ces poteaux pour constituer des montants (5) notamment par groupe de deux,
- des éléments d'interconnexion (4) de ces montants (5),
ces éléments structuraux ayant chacun notamment une paroi (2a, 3a, 4a) sensiblement tubulaire de section transversale polygonale par exemple quadrangulaire et étant assemblés par des moyens d'assemblage (6) interposés entre des surfaces antagonistes (7 à 10) des éléments c'est à dire des surfaces qui sont destinées à venir en appui et/ou en contact,
lesquels moyens d'assemblage (6) sont du type à accrochage c'est à dire du type nécessitant pour le montage d'une part, l'approche de deux surfaces (7, 8 et 9, 10) antagonistes sensiblement parallèlement à elles-mêmes et, d'autre part, aprés leur contact un déplacement de verrouillage d'au moins l'une des surfaces dans une direction globalement parallèle au plan d'appui qu'elles définissent et pour constituer chacun de ces moyens entre ces surfaces antagonistes :
- d'une part, au moins l'une (7, 10) des surfaces (7 à 10) antagonistes des éléments (2, 3, 4) à assembler est formée par l'une (7, 10) des faces opposées (7, 11 et 10, 12) d'une paroi (2a, 3a) qui comporte au moins une découpe (13) globalement oblongue et,
- d'autre part, l'autre surface antagoniste (8, 9) porte au moins un organe (14) chacun à même d'être engagé dans une découpe (13) par un déplacement des dites surfaces antagonistes (7, 10 et 8, 9) sensiblement parallèlement l'une (7, 10) vers l'autre (8, 9), lequel organe (14) comporte quant à lui deux butées (15, 16) dont une première (15) dite d'accrochage et destinée à venir globalement en appui sur la face (11, 12) dite antérieure de la paroi opposée à celle (7, 10) recevant la surface (8, 9) qui porte cet organe (14) et une seconde dite d'arrêt (16) destinée à venir en appui sur le bord (17) de la découpe (13) pour limiter un déplacement de glissement d'une surface antagoniste sur l'autre en vue d'engager la première butée (15) en vis à vis de la face (11, 12) concernée,
le dit dispositif étant **CARACTERISE** :
- en ce que les dits éléments d'entretoisement (3) et/ou d'interconnexion (4) précités sont au niveau d'au moins certaines (4b) de leurs extrémités (3b, 4b) :
. d'une part, dotés de portées dites latérales (8) et extrêmes (20) en vue de l'appui sur deux chants (7, 21) perpendiculaires d'un poteau (2), la portée latérale (8) constituant précisément l'une des surfaces antagonistes (8, 9) portant un organe d'ancrage (14) et,
. d'autre part, équipés d'au moins un moyen de blocage amovible (22, 24, 25, 26c), tel une butée, s'opposant à tout mouvement d'écartement des surfaces antagonistes (7, 10 et 8, 9), et
- en ce que, pour constituer les moyens de blocage amovible :
. certaines des extrémités précitées présentent au moins deux autres portées (9, 22) dont l'une (22) dite contre-latérale qui se trouve opposée à la portée latérale (8) précitée et l'autre dite radiale (9) qui se situe dans un plan (P1) globalement perpendiculaire à l'axe longitudinal (23) de l'élément considéré, cette portée (9) comportant par ailleurs au moins l'un des organes d'ancrage (14) précités porté par certaines des surfaces antagonistes,
. les extrémités (3b, 4b) des éléments (3, 4) qui sont dépourvus de portées d'appui dites extrême (20) et latérale (8) contre des chants (7, 21) d'un poteau (2) comportent quant à elles au moins une face extrême (24) d'appui contre une portée contre-latérale d'un élément (22) et au moins une autre face latérale (10) d'appui contre une portée radiale (9) du même élément,
. ceux (3) des éléments (3, 4) d'entretoisement et/ou d'interconnexion qui sont dotés de faces d'appui dites extrême (24) et latérale (10) respectivement contre des portées contre-latérales (22) et radiales (9) d'éléments (4) sont également dotés d'au moins une portée (25) dite de verrouillage orientée d'une part pour recevoir chacune l'appui d'une surface (26c) de l'extrémité (26b) d'au moins une pièce (26) interposée notamment élastiquement entre deux éléments d'entretoisement et/ou d'interconnexion parallèles et situés dans un plan sensiblement perpendiculaire aux poteaux et, d'autre part, pour que l'action de cette pièce tende à plaquer chaque face dite latérale (10) de chaque élément concerné contre la portée radiale (9) en vis à vis de laquelle elle se situe.

2. Dispositif selon la revendication 1 **caractérisé** en ce que les extrémités opposées des éléments d'interconnexion présentent chacune une portée radiale (9) et une portée contre-latérale (22) tandis que les extrémités opposées des éléments d'entretoisement (3) présentent chacune une face dite latérale (10) et une face dite extrême chacune respectivement d'appui contre une portée radiale (9) et contre-latérale (22) d'un élément d'interconnexion (4).

3. Dispositif selon la revendication 1 ou 2 **caractérisé** en ce que d'une part, les portées radiale (9), contre-latérale (22), latérale (8) et extreme (20) sont constituées par au moins certaines des faces sensiblement planes d'une pièce (27) d'une certaine longueur (L1) et qui présente trois ailes (28, 29, 30) dont une aile médiane (28) qui porte latéralement et sensiblement perpendiculairement au plan qu'elle forme deux ailes latérales approximativement parallèles mais orientées dans des directions opposées et, d'autre part, cette pièce (27) est associée à l'extrémité (3b, 4b) de chaque élément d'entretoisement et/ou d'interconnexion (3, 4) par l'une des faces opposées d'une aile latérale (29, 30).

4. Dispositif selon l'une quelconque des revendications 1 à 3 **caractérisé** en ce que d'une part, chaque portée (25) dite de verrouillage est constituée par celle des faces internes d'un élément qui est opposé à au moins une surface antagoniste de l'élément dont elle doit assurer le maintien en appui contre une autre surface antagoniste et, d'autre part, la paroi de l'élément comporte au moins une découpe permettant non seulement un engagement de l'extrémité de la pièce de verrouillage de manière telle que la surface extrême (26c) de cet élément glisse contre la portée de verrouillage mais également assure le maintien élastique de l'extrémité (26b) de la dite pièce (26) en cette position.

5. Dispositif selon la revendication 4 **caractérisé** en ce que chaque pièce de verrouillage est destinée à s'étendre entre deux portées de verrouillage opposées c'est à dire deux portées situées sur des éléments d'entretoisement ou d'interconnexion opposés et est de longueur (L2) sensiblement supérieure à la distance (D) qui sépare les deux portées de verrouillage précitées.

6. Dispositif selon l'une quelconque des revendications 1 à 5 **caractérisé** en ce que la paroi des poteaux présente sensiblement au niveau des découpes (13) des ondulations élastiquement déformables selon une direction globalement perpendiculaire au chant qui les porte et ces ondulations sont d'amplitude telle qu'elle annule les jeux d'assemblage au moins au niveau de chaque butée complémentaire (19) des découpes (13).

7. Ensemble **caractérisé** en ce qu'il comprend au moins un dispositif selon l'une quelconque des revendications 1 à 6.

## Patentansprüche

1. Vorrichtung zum Zusammensetzen von insbesondere langgestreckten Strukturelementen (2, 4) zur Bildung mindestens einer Ge- samtkonstruktion von der Art eines Regals und/oder Gerüsts,
wobei die Elemente (2, 3, 4) folgendes aufweisen:
- Pfosten (2) zum Aufstellen in einer im wesentlichen vertikalen Position,
- Verstrebungselemente (3) zum Einsetzen zwischen diesen Pfosten zur Bildung von Holmen (5), insbesondere in Zweiergruppen,
- Verbindungselemente (4) zur Verbindung dieser Holme (5) untereinander,
wobei diese Strukturelemente jeweils insbesondere eine im wesentlichen rohrförmige Wandung (2a, 3a, 4a) mit vieleckigem, beispielsweise viereckigem, Querschnitt aufweisen und mittels Verbindungsmitteln (6) miteinander verbunden sind, welche zwischen Gegenflächen (7 bis 10) der Elemente eingesetzt sind, d.h. zwischen Flächen, die gegeneinander in Anlage und/oder miteinander in Berührung kommen sollen,
bei welcher die Verbindungsmittel (6) so ausgebildet sind, daß sie verhakbar sind, d.h. daß für den Aufbau einerseits die beiden im wesentlichen zueinander parallelen Gegenflächen (7, 8 und 9, 10) zueinander geführt werden müssen, und andererseits nach Berührung zwischen denselben mindestens eine der Flächen zum Verriegeln in einer Richtung verlagert werden muß, die im wesentlichen zur Auflageebene verläuft, die sie definieren, und zur Bildung jedes dieser Mittel zwischen den Gegenflächen:
- einerseits mindestens eine (7, 10) der Gegenflächen (7 bis 10) der miteinander zu verbindenden Elemente (7, 10) von einer (7, 19) der sich gegenüberstehenden Flächen (7, 11 und 10, 12) einer Wandung (2a, 3a) agebildet werden, welche mindestens einen länglichen Ausschnitt aufweist, und
- andererseits die andere Gegenfläche (8, 9) mindestens ein Element (14) trägt, das selbst durch Verschiebung der Gegenflächen (7, 10 und 8, 9) im wesentlichen parallel zueinander (7, 10 und 8, 9) in einen im wesentlichen länglichen Ausschnitt (13) einsetzbar ist und wiederum zwei Anschläge (15, 16) trägt, nämlich einen ersten (15), den sogenannten Verhakanschlag, der im wesentlichen gegen die sogenannte Vorderfläche (11, 12) der Wandung in Anlage kommen soll, die der Wandung (7, 10) gegenübersteht, welche die dieses Element (14) tragende Fläche (8, 9) aufnimmt, und einen zweiten (16), den sogenannten Sperranschlag, der auf dem Rand (17) des Ausschnitts (13) in Anlage kommen soll, um eine Gleitbewegung einer der Gegenflächen auf der jeweils anderen zu begrenzen, um so den ersten Anschlag (15) gegenüber der jeweiligen Fläche (11, 12) in Eingriff zu bringen,
**dadurch GEKENNZEICHNET,**
- daß die Verstrebungselemente (3) und/oder die Verbindungs- elemente (4) sich in Höhe von mindestens bestimmten (4b) ihrer Enden (3b, 4b) befinden, welche
. einerseits sogenannte seitliche (8) und endständige (20) Bereiche zur Auflage auf zwei zu einem Pfosten (2) senkrechten Kanten (7, 21) aufweisen, wobei der seitliche Bereich (8) exakt eine der Gegenflächen (8, 9) bildet, die ein Verankerungselement (14) tragen, und
. andererseits mit mindestens einer lösbaren Feststelleinrichtung (22, 24, 25, 26c), beispielsweise einem Anschlag, versehen sind, welcher jeder Abspreizbewegung der Gegenflächen (7, 10 und 8, 9) entgegenwirkt, und dadurch,
- daß zur Bildung der lösbaren Feststelleinrichtung
. von den genannten Enden bestimmte mindestens zwei weitere Bereiche (9, 22) aufweisen, von denen der eine, der sogenannte gegenseitige (22), sich gegenüber dem seitlichen Bereich (8) befindet, während der andere, der sogenannte radiale (9), in einer Ebene (P1) liegt, die im wesentlichen senkrecht zur Längsachse (23) des jeweiligen Elements verläuft, wobei dieser Bereich (9) außerdem mindestens eines der genannten Verankerungselemente (14) aufweist, das auf bestimmten Gegenflächen vorgesehen ist,
. die Enden (3b, 4b) der Elemente (3, 4), die keine sogenannten endständigen (20) und seitlichen (8) Auflagebereiche zur Anlage gegen die Kanten (71, 21) eines Pfostens (2) aufweisen, ihrerseits mindestens eine Endfläche (24) zur Anlage gegen einen gegenseitigen Bereich eines Elements (22) und mindestens eine andere Seitenfläche (10) zur Anlage gegen einen radialen Bereich (9) desselben Elements aufweisen,
. diejenigen (3) der Verstrebungselemente (3) und/oder der Verbindungselemente (4), die sogenannte Endanlageflächen (24) bzw. seitliche Anlageflächen (10) zur Anlage gegen die gegenseitigen Bereiche (22) und radialen Bereiche (9) der Verbindungselemente (4) aufweisen, außerdem mindestens einen Bereich (25), den sogenannten Verriegelungsbereich, aufweisen, der so ausgerichtet ist, daß einerseits gegen ihn jeweils eine Fläche (26c) am Ende (26b) mindestens eines Teils (26) gelangen kann, welches insbesondere elastisch zwischen zwei parallele Verstrebungsund/oder Verbindungselemente eingesetzt ist, welche in einer zu den Pfosten im wesentlichen senkrechten Ebene liegen, und daß andererseits dieses Teil so wirksam ist, daß es bestrebt ist, jede sogenannte Seitenfläche (10) jedes jeweiligen Elements gegen den radialen Bereich (9) anzulegen, gegenüber welchem es sich befindet.

2. Vorrichtung nach Anspruch 1, **dadurch** **gekennzeichnet,** daß die gegenüberliegenden Enden der der Verbindungselemente jeweils einen radialen Bereich (9) und einen gegenseitigen Bereich (22) aufweisen, während die gegenüberliegenden Enden der Verstrebungselemente (3) jeweils eine sogenannte Seitenfläche (10) und eine sogenannte Endfläche aufweisen, die jeweils gegen einen radialen Bereich (9) und einen gegenseitigen Bereich (22) eines Verbindungselemente (4) in Anlage kommt

3. Vorrichtung nach Anspruch 2, **dadurch** **gekennzeichnet,** daß die radialen Bereiche (9), die gegenseitigen Bereiche (22), die seitlichen Bereiche (8) und die Endbereiche (20) von mindestens bestimmten unter den im wesentlichen ebenen Flächen eines Teils (27) gebildet werden, welches eine bestimmte Länge (L1) und drei Flügel (28, 29, 30) aufweist, wovon der mittlere Flügel (28) seitlich und im wesentlichen senkrecht zu der von ihm gebildeten Ebene zwei in etwa parallele, allerdings in entgegengesetzte Richtungen verlaufende Seitenflügel aufweist, wobei dieses Teil (27) dem Ende (3b, 4b) jedes Verstrebungselements und/oder Verbindungselements (3, 4) durch eine der einem seitlichen Flügel (29, 30) entgegengesetzten Flächen zugeordnet ist.

4. Vorrichtung nach einem der Ansprüche 1 bis 4, **dadurch** **gekennzeichnet,** daß einerseits jeder sogenannte Verriegelungsbereich von denjenigen Innenflächen eines Elements gebildet wird, das mindestens einer Gegenfläche desjenigen Elements gegenübersteht, dessen Sicherung in Anlage gegen eine andere Gegenfläche es gewährleisten soll, und daß andererseits die Wandung des Elements mindestens einen Ausschnitt aufweist, der nicht nur einen Eingriff des Endes des Verriegelungsteils in der Weise gestattet, daß die Endfläche (26c) dieses Elements in Anlage gegen den Verriegelungsbereich gleitet, sondern auch die elastische Halterung des Endes (26b des Teils (26) in dieser Stellung sicherstellt.

5. Vorrichtung nach Anspruch 4, **dadurch** **gekennzeichnet,** daß jedes Verriegelungsteil so vorgesehen ist, daß es sich zwischen zwei Verriegelungsbereichen erstreckt, d.h. zwischen zwei Bereichen, die sich auf gegenüberliegenden Verstrebungs- oder Verbindungselementen befinden, und daß es eine Länge (L2) aufweist, die im wesentlichen gröper ist als der Abstand (D), um den die beiden genannten Verriegelungsbereiche voneinander getrennt sind.

6. Vorrichtung nach einem der Ansprüche 1 bis 5, **dadurch** **gekennzeichnet,** daß die Wandung der Pfosten im wesentlichen in Höhe der Ausschnitte (13) Riefungen aufweist, die in eine im wesentlichen zu der sie tragenden Kante senkrechten Richtung elastisch verformbar sind, und daß diese Riefungen eine solche Höhe aufweisen, daß dadurch jedes Montagespiel zumindest in Höhe jedes komplementären Anschlags (19) der Ausschnitte (13) aufgehoben wird.

7. Gesamtkonstruktion, **dadurch** **gekennzeichnet,** daß er mindestens eine Vorrichtung nach einem der Ansprüche 1 bis 6 aufweist.

## Claims

1. Device for assembling structural elements (2, 3, 4), particularly elongate ones, into at least one assembly of the racking and/or scaffolding type,
which elements (2, 3, 4) comprise:
- stanchions (2) intended to be erected substantially vertically,
- elements (3) for bracing these stanchions so as to form uprights (5), notably in groups of two,
- elements (4) for interconnecting these uprights (5),
these structural elements each having notably a substantially tubular wall (2a, 3a, 4a) with a polygonal cross section, for example quadrangular, and being assembled by assembly means (6) interposed between opposing surfaces (7 to 10) of the elements, that is surfaces which are intended to come into abutment and/or into contact,
which assembly means (6) are of the coupling type, that is to say of the type requiring, for mounting, firstly for two opposing surfaces (7, 8 and 9, 10) to be brought together substantially parallel to each other and, secondly, after they are in contact, for at least one of the surfaces to undergo a locking movement in a direction parallel overall to the bearing plane which they define so as to form each of these means between these opposing surfaces:
- on the one hand, at least one (7, 10) of the opposing surfaces (7 to 10) of the elements (2, 3, 4) to be assembled is formed by one (7, 10) of the opposite faces (7, 11 and 10, 12) of a wall (2a, 3a) which has at least one cutout (13), oblong overall, and
- on the other hand, the other opposing surface (8, 9) carries at least one member (14) each able to be engaged in a cutout (13) by means of a movement of the said opposing surfaces (7, 10 and 8, 9) substantially in parallel one (7, 10) towards the other (8, 9), which member (14) has for its part two stops (15, 16), a first one of which (15), referred to as the coupling stop and intended to come to bear overall on the face (11, 12), referred to as the front face, of the wall opposite to the one (7, 10) receiving the surface (8, 9) which carries this member (14), and a second so-called arresting stop (16) intended to come to bear on the edge (17) of the cutout (13) in order to limit a sliding movement of one opposing surface on the other for the purpose of engaging the first stop (15) opposite the face (11, 12) concerned,
the said device being characterised:
- in that the said bracing (3) and/or interconnecting (4) elements mentioned above, at at least some (4b) of their ends (3b, 4b):
. on the one hand, have so-called lateral (8) and end (20) surfaces so that a stanchion (2) can bear on them through two sides (7, 21) at right angles to each other, the lateral surface (8) constituting precisely one of the opposing surfaces (8, 9) carrying an anchoring member (14), and
. on the other hand, are equipped with at least one removable locking means (22, 24, 25, 26c), such as a stop, resisting any separating movement of the opposing surfaces (7, 10 and 8, 9),
and
- in that, in order to form the removable locking means:
. certain of the aforesaid ends have at least two other surfaces (9, 22), one of which (22), referred to as the counter-lateral surface which is situated opposite the aforesaid lateral surface (8) and the other one (9), referred to as the radial surface, which is situated in a plane (P1) perpendicular overall to the longitudinal axis (23) of the element in question, this surface (9) also having at least one of the aforesaid anchoring members (14) carried by certain of the opposing surfaces,
. the ends (3b, 4b) of the elements (3, 4) which have no so-called end (20) and lateral (8) surfaces for bearing against sides (7, 12) of a stanchion (2) have for their part at least one end face (24) for bearing against a counter-lateral surface of an element (22) and at least one other lateral face (10) for bearing against a radial surface (9) of the same element,
. those (3) of the bracing and/or interconnecting elements (3, 4) which have so-called end (24) and lateral (10) faces for bearing respectively against counter-lateral (22) and radial (9) surfaces of elements (4) also have at least one so-called locking surface (25) orientated on the one hand so as each to receive the bearing of a surface (26c) of the end (26b) of at least one piece (26) interposed, notably elastically, between two parallel bracing and/or interconnecting elements situated in a plane substantially perpendicular to the stanchions and, on the other hand, so that the action of this piece tends to press each so-called lateral face (10) of each element in question against the radial surface (9) opposite which it is situated.

2. Device according to Claim 1, characterised in that the opposite ends of the interconnecting elements each have a radial surface (9) and a counter-lateral surface (22) whilst the opposite ends of the bracing elements (3) each have a so-called lateral face (10) and a so-called end face, each for bearing respectively against a radial (9) and counter-lateral (22) surface of an interconnecting element (4).

3. Device according to Claim 1 or 2, characterised in that on the one hand the radial (9), counter-lateral (22), lateral (8) and end (20) surfaces are formed by at least some of the substantially plane faces of a piece (27) of a certain length (L1) and which has three sections (28, 29, 30), including a middle section (28) which carries, laterally and substantially perpendicularly to the plane which it forms, two lateral sections which are approximately parallel but oriented in opposite directions and, on the other hand, this piece (27) is associated with the end (3b, 4b) of each bracing and/or interconnecting element (3, 4) by means of one of the opposite faces of a lateral section (29, 30).

4. Device according to any one of Claims 1 to 3, characterised in that on the one hand each so-called locking surface (25) is formed by whichever of the internal faces of an element which is opposite at least one opposing surface of the element which it has to hold against another opposing surface and, on the other hand, the wall of the element has at least one cutout not only enabling the end of the locking piece to engage so that the end surface (26c) of this element slides against the locking surface but also ensuring that the end (26b) of the said piece (26) is held elastically in this position.

5. Device according to Claim 4, characterised in that each locking piece is intended to lie between two opposite locking surfaces, that is to say two surfaces situated on opposite bracing or interconnecting elements, and has a length (L2) appreciably greater than the distance (D) separating the aforesaid two locking surfaces.

6. Device according to any one of Claims 1 to 5, characterised in that the wall of the stanchions has, substantially at the level of the cutouts (13), corrugations which are elastically deformable in a direction perpendicular overall to the side which bears them, and these corrugations are of an amplitude such that it cancels out the play in assembly at least at each complementary stop (19) of the cutouts (13).

7. Assembly characterised in that it comprises at least one device according to any one of Claims 1 to 6.
